# EUROPÄISCHE PATENTANMELDUNG

(11) **EP 2 520 738 A1**
(43) Veröffentlichungstag der Anmeldung: **07.11.2012**
(21) Anmeldenummer: 11164876.2
(22) Anmeldetag: 05.05.2011
(51) Int. Cl.: E04F 17/02

(54) **Einrichtung zum Halten wenigstens eines Kaminrohres in einem Austrittsbereich eines Abgaskamins**

(71) Anmelder: Wunsch, Horst, 8274 Tägerwilen (CH)
(72) Erfinder: Wunsch, Horst, 8274 Tägerwilen (CH)
(74) Vertreter: Vötsch, Reiner

(57) **Zusammenfassung**

Die Erfindung betrifft eine Einrichtung (50) zum Halten wenigstens eines Kaminrohres (10) in einem Austrittsbereich (1) eines Abgaskamins (2), wobei die Einrichtung (50) ein Halteelement (100) mit wenigstens einer Durchgangsöffnung (25) aufweist, durch die das Kaminrohr (10) hindurchgeführt ist, und wobei das Kaminrohr (10) im Bereich der Durchgangsöffnung (25) des Halteelements (100) fixiert ist. Erfindungsgemäß ist es vorgesehen, dass das Halteelement (100) rahmenartig mit wenigstens einer Durchgangsöffnung (25) ausgebildet ist, dass der Abgaskamin (2) ein oberes Abschlusselement (3) aufweist, das auf das Halteelement (100) zumindest mittelbar aufsetzbar ist, und dass die wenigstens eine Durchgangsöffnung (25) derart im Halteelement (100) angeordnet ist oder eine derartige Form aufweist, dass das aus dem Halteelement (100) nach außen ragende Ende des Kaminrohres (10) in einem zur Längsachse des Abgaskamins (2) schrägen Winkel (α) verläuft.

## Beschreibung

### Stand der Technik

Die Erfindung betrifft eine Einrichtung zum Halten wenigstens eines Kaminrohres in einem Austrittsbereichs eines Abgaskamins nach dem Oberbegriff des Anspruchs 1.

Eine derartige Einrichtung ist aus der Patentanmeldung EP 10 002 365.4 der Anmelderin bekannt. Die bekannte Einrichtung dient dazu, die bei der Instandsetzung bzw. Modernisierung von Heizungsanlagen in Mehrfamilienhäuser in den Abgaskamin zusätzlich montierten, und mit der jeweiligen Heizungsanlage der jeweiligen Wohneinheit gekoppelten Kaminrohre am Austrittsbereich des Abgaskamins zu befestigen. Hierzu werden die (flexiblen) Kaminrohre durch Durchgangsöffnungen der plattenförmigen Einrichtung hindurchgeführt und dort fixiert. Hierbei ist die Ausrichtung der Durchgangsöffnungen in der plattenförmigen Einrichtung vertikal, d.h. in Richtung der Längsachse des Abgaskamins. Das Abgas derjenigen Heizungsanlagen, die noch nicht modernisiert sind, kann dabei durch den Abgaskamin an den plattenförmigen Einrichtungen vorbei in die Atmosphäre austreten.

Zur Verbesserung der Strömungsverhältnisse im Austrittsbereich der Abgaskamine besitzen viele Häuser einen dachartigen Aufsatz in Form eines sogenannten Abzugskamins, der auf den Austrittsbereich des Abgaskamins aufgesetzt ist. Hierbei besteht der Abzugskamin beispielsweise aus Beton bzw. Steinelementen, so dass er aufgrund seines Eigengewichts auf dem Austrittsbereich des Abgaskamins einfach aufgesetzt werden kann und dort durch seine Gewichtskraft sicher positioniert wird. Ein derartiger Abzugskamin weist eine dachartige Abdeckung auf, unterhalb derer die Seitenwände mit Schlitzen oder Unterbrechungen ausgebildet sind, um den Austritt von Abgas aus dem Abzugskamin zu ermöglichen. Durch spezielle Formgebung des Abzugskamins wird weiterhin die Strömung bei Vorhandensein von atmosphärischen Luftströmungen derart beeinflusst, dass ein zusätzlicher Unterdruck bzw. Sog im Austrittsbereich des Abgaskamins erzeugt wird, so dass Abgas leicht aus dem Abgaskamin austreten kann. Die Abdeckung bewirkt weiterhin, dass beispielsweise bei Regen keine Feuchtigkeit in den Abgaskamin eintreten kann. Problematisch ist, dass bei der Instandsetzung bzw. Modernisierung der angesprochenen Heizungsanlagen diese oftmals nicht bei allen Wohnungseinheiten gleichzeitig durchgeführt wird, sondern über einen Zeitraum von beispielsweise mehreren Jahren. Das bedeutet, dass solange nicht alle Wohnungseinheiten modernisiert und mit den angesprochenen Kaminrohren versehen sind, die Funktionalität des Abgaskamins weiterhin aufrecht erhalten werden muss. Das bedingt, dass auch der angesprochene Abzugskamin weiterhin am Austrittsbereich des Abgaskamins montiert bzw. angeordnet sein muss, um einen ordnungsgemäßen Betrieb derjenigen Heizungsanlagen zu ermöglichen, die noch nicht modernisiert sind. Bei der eingangs angesprochenen, aus dem Stand der Technik bekannten Einrichtung ist es dabei problematisch, dass durch die vertikale Ausrichtung des Endes der Kaminrohre das Abgas gegen die Unterseite der oberen Abdeckung des Abzugskamins auftreffen würde. Dies kann insbesondere zur Kondensation des Abgases an dem Abzugskamin mit entsprechendem Rücklauf des Kondensats in das Innere des Abgaskamins, sowie unter besonders ungünstigen klimatischen Verhältnissen (Winter) zur Bildung von Eis führen, das die angesprochenen Entlüftungsmöglichkeiten an dem Abzugskamin für die konventionellen Heizungsanlagen erschwert.

### Offenbarung der Erfindung

Ausgehend von dem dargestellten Stand der Technik liegt der Erfindung die Aufgabe zugrunde, eine Einrichtung zum Halten wenigstens eines Kaminrohres in einem Austrittsbereich eines Abgaskamins derart auszubilden, dass einerseits weiterhin ein Betrieb der (herkömmlichen) Heizungsanlagen in der Wohnanlage ermöglicht wird, und dass andererseits, trotz der Modernisierung von Heizungsanlagen mit damit verbundenen zusätzlichen, in dem Abgaskamin eingezogenen Kaminrohren, deren Betrieb nicht zu Störungen bzw. Beeinträchtigungen an dem Abzugskamin führt. Diese Aufgabe wird mit einer Einrichtung zum Halten wenigstens eines Kaminrohres in einem Austrittsbereich eines Abgaskamins mit den Merkmalen des Anspruchs 1 gelöst. Der Erfindung liegt dabei die Idee zugrunde, ein rahmenartiges Halteelement mit wenigstens einer Durchgangsöffnung vorzusehen, durch die das nach außen ragende Ende des Kaminrohres (der modernisierten Heizungsanlage) derart nach außen geführt wird, dass es in einem zur Vertikalen schrägen Winkel verläuft und somit insbesondere nicht zur Kondensatbildung im Bereich des Abzugskamins führen kann.

Vorteilhafte Weiterbildungen der erfindungsgemäßen Einrichtung sind in den Unteransprüchen angegeben. In den Rahmen der Erfindung fallen sämtliche Kombinationen aus zumindest zwei von in den Ansprüchen, der Beschreibung und/oder den Figuren offenbarten Merkmalen.

Um eine relativ preisgünstige Fertigung des Halteelements zu ermöglichen, die darüber hinaus ein besonders robustes Halteelement ermöglicht, das beispielsweise beim Transport nicht beschädigt werden kann sowie gegenüber den Umweltbedingungen resistent ist, ist es in einer bevorzugten Ausgestaltung vorgesehen, dass das Halteelement aus Kunststoff, insbesondere aus eingefärbten PVC (Polyvinylchlorid) oder Polypropylen besteht, wobei dem Kunststoff zusätzlich Füll- oder Hilfsstoffe beigemengt sein können. Durch die Einfärbung ist es dabei möglich, die Farbe des Halteelements der Farbe des Abgaskamins an dessen Austrittsbereich anzupassen, so dass das Halteelement optisch sich gut in die bestehende Abgasanlage integrieren lässt. Weiterhin wird durch die Füll- oder Hilfsstoffe die Möglichkeit der Verwendung von recyceltem Material ermöglicht, wobei sich durch die Wahl der Füll- bzw. Hilfsstoffe das gewünschte Gewicht des Halteelements bei gegebener Geometrie sehr einfach beeinflussen lässt.

In einer ersten konstruktiven Ausbildung des Halteelements ist dieses einteilig ausgebildet, wobei die wenigstens eine Durchgangsöffnung zylindrisch oder kegelförmig ausgebildet ist. Eine derartige Ausbildung ermöglicht eine besonders einfache Herstellung des Halteelements bzw. eine relativ einfache Fertigung der Durchgangsöffnung.

In einer alternativen Ausgestaltung des Halteelements ist es vorgesehen, dass das Haltelement wenigstens zweiteilig mit wenigstens einer Trennebene ausgebildet ist, wobei die wenigstens eine Trennebene im Bereich der wenigstens einen Durchgangsöffnung verläuft. Auch bei einer derartigen Ausbildung des Halteelements ist ein relativ einfacher Aufbau bzw. eine relativ einfache Fertigung des Halteelements möglich, wobei sich bei dieser Ausbildung die Form der Durchgangsöffnungen auf relativ einfache Art und Weise durch eine entsprechende Form des Werkzeuges zur Herstellung der Einzelteile des Halteelements beliebig beeinflussen lässt.

Die Geometrie des Austrittsbereichs der Abgaskamine unterliegt gewissen Schwankungen, da diese üblicherweise nicht genormt sind. In einer weiteren Ausgestaltung der Erfindung wird daher vorgeschlagen, dass das Halteelement zur Formatanpassung an unterschiedliche Abmessungen des Austrittsbereichs des Abgaskamins aus zwei Teilen mit kammartig ineinandergreifenden Bereichen besteht, die gegeneinander vorzugsweise abgedichtet ausgebildet sind. Bei einer derartigen Ausbildung ist es möglich, ein und dasselbe Halteelement für einen weiten Bereich von Formaten des Austrittsbereichs des Abgaskamins zu verwenden. Insbesondere ist es dann nicht erforderlich, verschiedene Halteelemente zu bevorraten bzw. zur Modernisierung der Heizungsanlagen an die Baustelle mitzuführen, um vor Ort das jeweils passende Halteelement auswählen zu können. Vielmehr genügt es, das in seinen Außenabmaßen verstellbare Halteelement mitzuführen, das durch seine kammartig ineinandergreifenden Bereiche sehr einfach an das tatsächliche Format des Abgaskamins anpassbar ist, wobei die Funktionalität des Halteelements durch die abgedichtete Bauweise weiterhin gegeben ist.

In ganz besonders bevorzugter Ausgestaltung der Erfindung ist es vorgesehen, dass die Durchgangsöffnung einen vorzugsweise zumindest bereichsweise runden Querschnitt aufweist, und dass zwischen dem Kaminrohr und der Durchgangsöffnung zumindest im Austrittsbereich aus dem Halteelement, vorzugsweise jedoch über die gesamte Länge der Durchgangsöffnung, ein radial umlaufender Spalt ausgebildet ist. Durch die Ausbildung des radial umlaufenden Spaltes insbesondere im Austrittsbereich des Kaminrohrs aus dem Halteelement wird die Möglichkeit einer sehr einfachen Fixierung bzw. Positionierung des Kaminrohrs in der Durchgangsöffnung über ein manschettenartiges Klemmelement ermöglicht, das durch Form- bzw. Klemmschluss das Kaminrohr in der Durchgangsöffnung fixiert. Ganz besonders ist es vorteilhaft, über die gesamte Länge der Durchgangöffnung einen radial umlaufenden Spalt zwischen dem Kaminrohr und der Wand der Durchgangsöffnung vorzusehen. Dadurch lässt sich das Kaminrohr besonders einfach vom Innern des Abgaskamins durch die Durchgangsöffnung des Halteelements hindurchführen. Darüber hinaus ergibt sich der besondere Vorteil, dass durch das im Abgaskamin vorhandene (warme) Abgas eine Eisbildung des Abgases im Kaminrohr im Bereich der Durchgangsöffnung vermieden wird, da das Kaminrohr sozusagen von außen beheizt wird.

Ganz besonders bevorzugt ist weiterhin eine Formgebung der Durchgangsöffnung, bei der diese eine gekrümmte Form aufweist. Dadurch lässt sich ein harmonischer Übergang des Kaminrohres aus seiner ursprünglich vertikalen Ausrichtung im Abgaskamin in eine zumindest nahezu horizontale bzw. eine schräge Richtung ermöglichen.

Die Gefahr von Beschädigungen bei der Montage des Kaminrohrs lässt sich darüber hinaus vermeiden, wenn der Eintrittsbereich des Abgasrohres in die Durchgangsöffnung mit einer Einlaufrundung ausgestattet oder trichterförmig erweitert ist. Eine derartige Einlaufrundung ermöglicht darüber hinaus eine vereinfachte Montage bzw. ein vereinfachtes Durchziehen des Kaminrohres durch die Durchgangsöffnung.

Es wurde bereits angesprochen, dass die Modernisierung eines Gebäudes, mehrere Heizungsanlagen aufweist, üblicherweise über einen längeren Zeitraum erfolgt. Um nicht jedes Mal, wenn eine Heizungsanlage modernisiert wird ein neues Halteelement am Austrittsende des Abgaskamins montieren zu müssen, wird darüber hinaus vorgeschlagen, dass das Halteelement mehrere Durchgangsöffnungen aufweist, und dass die Durchgangsöffnungen, durch die kein Abgasrohre hindurch geführt sind, mittels eines Verschlusselements zumindest näherungsweise dicht verschließbar sind. Mit anderen Worten gesagt bedeutet dies, dass stets ein und dasselbe Halteelement verwendet wird, das von vornherein zum Modernisieren aller Heizungsanlagen in dem Gebäude vorgesehen ist und somit eine entsprechende Anzahl von Durchgangsöffnungen aufweist. Um die Funktionalität des Abzugskamins trotz der zusätzlichen, in der Zwischenphase nicht benötigten Durchgangsöffnungen zu ermöglichen, werden diese dabei durch die Verschlusselemente abgedichtet, so dass das Abgas der konventionellen Heizungsanlagen an den Durchgangsöffnungen vorbei geführt werden kann.

Die vorhandenen Querschnitte an den Austrittsbereichen der Abgaskamine sind oftmals relativ klein. Um es trotzdem zu ermöglichen, dass alle Heizungsanlagen modernisiert werden können, ist es daher erforderlich, das Halteelement bzw. die Durchgangsöffnungen am Halteelement besonders platzsparend anzuordnen. Deshalb wird in einer weiteren Ausgestaltung der Erfindung vorgeschlagen, dass die Durchgangsöffnungen in gleicher Höhe und vorzugsweise an verschiedenen Seitenwänden des Halteelements angeordnet sind.

Mit der bisher beschriebenen Ausbildung der Durchgangsöffnungen ist es zwar möglich, das Kaminrohr relativ einfach durch die Durchgangsöffnung hindurch zu führen, es ist jedoch in diesem Zustand noch nicht fixiert. Daher ist es in einer weiteren Ausgestaltung der Erfindung vorgesehen, dass die Fixierung des Abgasrohrs in der Durchgangsöffnung des Halteelements mittels eines separaten Bauteils erfolgt. Besonders bevorzugt ist das Bauteil als Klemmelement ausgebildet, das in den Zwischenraum zwischen der Durchgangsöffnung und dem Abgasrohr auf der Seite des Austrittsbereichs des Abgasrohrs aus der Durchgangsöffnung angeordnet ist. Eine derartige Ausbildung des Bauteils ermöglicht eine werkzeuglose Montage des Klemmelements sowie eine besonders einfache Demontage.

Wichtig ist in diesem Fall auch, dass das Bauteil das Abgasrohr zur Durchgangsöffnung abdichtet. Dadurch wird der Austritt von Abgas aus dem Zwischenraum zwischen dem Kaminrohr und der Durchgangsöffnung an die Umgebung vermieden.

In besonders bevorzugter konstruktiver Gestaltung des Bauteils besteht dieses aus zwei Formhälften, die an einer Verbindungsstelle schwenkbar zueinander angeordnet sind.

Ganz besonders bevorzugt ist es, wenn das Bauteil aus Kunststoff besteht und vorzugsweise wenigstens eine Anformung in Form eines Halteflansches oder/und eines Ablaufbereichs aufweist. Dadurch wird zum einen das Handling bei der Montage bzw. Demontage des Klemmelements vereinfacht, und zum anderen kann Kondensat, das sich am Austrittsbereich aus dem Kaminrohr bildet durch den angesprochenen Ablaufbereich gezielt abgeleitet werden und insbesondere kann es dabei verhindert werden, dass das Kondensat in dem Bereich des Halteelements bzw. an den Außenbereich der Kaminanlage dringt.

Weitere Vorteile, Merkmale und Einzelheiten der Erfindung ergeben sich aus der nachfolgenden Beschreibung bevorzugter Ausführungsbeispiel sowie anhand der Zeichnung.

Diese zeigt in:
- Fig. 1: einen Längsschnitt durch den Austrittsbereich eines Abgaskamins unter Verwendung eines erfindungsgemäßen Halteelementes,
- Fig. 2: einen Querschnitt durch ein gegenüber Fig. 1 modifiziertes Halteelement und
- Fig. 3: eine vereinfachte Darstellung eines Klemmelements zum Fixieren eines Kaminrohres in einer Durchgangsöffnung des Halteelements gemäß der Fig. 1 oder 2.

Gleiche Bauteile bzw. Bauteile mit gleicher Funktion sind in den Figuren mit den gleichen Bezugsziffern versehen.

In der Fig. 1 ist der Austrittsbereich 1 eines Abgaskamins 2 dargestellt, der sich auf dem Dach eines Wohn- oder sonstigen Gebäudes befindet und der der Ausleitung von Abgas von mehreren Heizungsanlagen des Gebäudes an die Umgebung dient. Hierbei kann es insbesondere vorgesehen sein (nicht dargestellt), dass bei einem Wohngebäude jede der Wohneinheiten in dem Gebäude eine separate Heizungsanlage aufweist, deren Abgas über den Abgaskamin 2 aus dem Wohngebäude ausgeleitet wird.

Bei einem derartigen, zur Ausleitung von konventionellen Heizungsanlagen erzeugten Abgasen ausgebildeten Abgaskamin 2 kann dieser ein oberes Abschlusselement 3 in Form eines sogenannten Abzugskamins 5 aufweisen. Der Abzugskamin 5 umfasst eine dachartige Abschlussplatte 6, der den Öffnungsquerschnitt des Abgaskamins 2 überdeckt und somit insbesondere den Eintritt von Feuchtigkeit in Form von Regen in das Innere des Abgaskamins 2 verhindert. In den Seitenflächen des Abzugskamins 5 sind Durchgangsöffnungen 7 in Form von beispielsweise Schlitzen ausgebildet, die vorzugsweise derart ausgeformt sind, dass dadurch (insbesondere bei Wind) ein Sog im Abgaskamin 2 erzeugt werden kann, der die Ausleitung der Abgase der konventionellen Heizungsanlagen an die Umgebung begünstigt bzw. erleichtert.

Der Abzugskamin 5 besteht beispielsweise aus Beton oder aus Steinelementen und ist auf den insbesondere einen rechteckförmigen Querschnitt aufweisenden Austrittsbereich 1 des Abgaskamins 2 aufgesetzt und dort alleine durch seine Gewichtskraft positioniert bzw. gehalten.

Bei der Modernisierung von Heizungsanlagen in dem Gebäude ist es erforderlich, in den bestehenden Abgaskamin 2 für jede zu modernisierende Heizungsanlage ein zusätzliches Kaminrohr 10 einzusetzen, das der Ableitung der von der modernisierten Heizungsanlage produzierten Abgase dient. Das insbesondere aus PVDF (Polyvinyllidenfluorid) bestehende Kaminrohr 10, das unter dem Markennamen "TECHNAFLON®" bzw. "TECHNAFLON-LIGHT®" von der Anmelderin produziert vertrieben wird, ist dabei bis zu einem gewissen Maß biegsam bzw. flexibel ausgebildet. Hinsichtlich des Verfahrens zur Modernisierung derartiger Heizungsanlagen bzw. zur grundsätzlichen Anordnung derartiger Kaminrohre 10 in einem Abgaskamin 2 wird weiterhin auf die Patentanmeldung EP 10 002 365.4 der Anmelderin verwiesen, die insofern Bestandteil dieser Anmeldung sein soll.

Bei der Montage eines derartigen Kaminrohres 10 ist es wichtig, dass der Austrittsbereich 11 für das Abgas aus dem Kaminrohr 10 zur Vermeidung von Kondensatbildung im Inneren des Abgaskamins 2, insbesondere zur Vermeidung von Kondensation im Bereich des Abzugskamins 5, direkt nach außen geleitet bzw. geführt ist. Hierzu dient ein in den Fig. 1 und 2 dargestelltes, erfindungsgemäßes Halteelement 100, das Bestandteil einer Einrichtung 50 zum Halten des Kaminrohrs 10 im Austrittsbereich 1 des Abgaskamins 2 ist. Das im Querschnitt rahmenartige Haltelement 100 mit rechteckigem Querschnitt weist beispielsweise eine Breite zwischen 25cm und 45cm und eine Länge 40cm bis 60cm bei einer Höhe zwischen 20cm und 40cm auf. Selbstverständlich sind auch andere Maße des Halteelements 100 möglich. Wichtig ist lediglich, dass zumindest dessen Außenkontur bündig mit der Außenkontur des Austrittsbereichs 1 des Abgaskamins 2 abschließt. Vorzugsweise ist die Dicke der Wand 13 des Halteelements 100 über den gesamten Querschnitt gleich groß ausgebildet, derart, dass auch die Innenkontur des Halteelements 100 bündig mit der Innenkontur des Abgaskamins 2 verläuft.

In Abänderung des dargestellten Ausführungsbeispiels ist es weiterhin auch denkbar, den Querschnitt des Halteelements 100 beispielsweise kreisförmig oder quadratisch auszubilden.

Das Halteelement 100 besteht vorzugsweise aus Kunststoff, insbesondere aus Polypropylen oder PVC-Recyclat, wobei bei dessen Fertigung zusätzlich Füll- oder Hilfsstoffe, insbesondere Farbstoffe beigemengt werden können. Durch derartige Füll- bzw. Hilfsstoffe kann insbesondere die Erhöhung des Gewichts des Haltelements 100 in relativ einfacher Art und Weise beeinflusst werden. Ferner besteht dadurch die Möglichkeit, als Füllstoff Stoffe zu verwenden, die als Recyclingstoffe aus anderen Anwendungen anfallen und somit insgesamt gesehen die Herstellkosten des Halteelements 100 reduzieren. Durch die angesprochenen Farbstoffe kann die Farbe des Halteelements 100 insbesondere der Farbe des Austrittsbereichs 1 des Abgaskamins 2 angepasst werden.

Wie insbesondere anhand der Fig. 1 erkennbar ist, ist in der oberen Stirnfläche 14 und der unteren Stirnfläche 15 des Halteelements 100 optional jeweils wenigstens eine Ausnehmung 16, 17 ausgebildet. Die Ausnehmungen 16, 17 dienen nicht nur der Gewichtserleichterung des Halteelements 100 (wozu weitere, in der Figur nicht dargestellte Ausnehmungen vorhanden sein können), sondern es ist damit auch möglich, durch Eingabe eines Bindemittels, beispielsweise von Zement, eine sichere bzw. innige Montage des Halteelements 100 mit der oberen Stirnfläche des Abgaskamins 2 bzw. mit der Unterseite des Abzugskamins 5 zu ermöglichen.

Aus Gründen der möglichst raumökonomischen Anordnung der Kaminrohre 10, insbesondere wenn mehrere Kaminrohre 10 im Bereich des Abgaskamins 2 angeordnet sind, ist es bevorzugt vorgesehen, dass in jeder der vier Seitenwände 19 bis 22 jeweils wenigstens eine Durchgangsöffnung 25 zur Durchführung des Endbereichs eines Kaminrohrs 10 ausgebildet ist. Bei der in der Fig. 2 dargestellten Ausführungsform mit einem im Querschnitt rechteckförmigen Halteelement 100 sind im Bereich der längeren Seitenwände 19, 21, jeweils zwei Durchgangsöffnungen 25 angeordnet, während im Bereich der schmäleren Seitenwände 20, 22 jeweils eine Durchgangsöffnung 25 ausgebildet ist, wobei alle Durchgangsöffnungen in der gleichen Höhe des Halteelements 100 angeordnet sind.

Wichtig ist auch, dass diejenigen Durchgangsöffnungen 25, durch die kein Kaminrohr 10 hindurchgeführt ist, mittels eines Verschlusselements 26, das beispielsweise als Verschlussdeckel 27 ausgebildet ist, verschlossen sind. Der Verschlussdeckel 27 besteht dabei vorzugsweise ebenfalls aus Kunststoff und wird von der Außenseite der jeweiligen Durchgangsöffnung 25 in diese eingebracht und insbesondere durch einen Klemmschluss mit der Durchgangsöffnung 25 verbunden, so dass eine einfache Demontage des Verschlussdeckels 27 möglich ist, wenn ein Kaminrohr 10 durch die entsprechende Durchgangsöffnung 25 hindurchgeführt werden soll.

Das Halteelement 100 ist in der einfachsten Ausführungsform einteilig ausgebildet. In diesem Fall sind die Durchgangsöffnungen 25 beispielsweise jeweils zylindrisch oder kegelförmig ausgebildet. Derartige Durchgangsöffnungen 25 können relativ einfach dadurch ausgebildet werden, dass nach dem Herstellen einer Rohform des Halteelements 100 (insbesondere durch Vergießen) die bereits grob ausgebildeten Durchgangsöffnungen 25 beispielsweise mit einem zylindrischen bzw. kegelförmigen Werkzeug nachbearbeitet werden, um diese auf dem gewünschten Durchmesser bzw. die gewünschte Form zu bringen.

Bevorzugt ist es jedoch vorgesehen, dass das Halteelement 100 zumindest zweiteilig aus zwei Halbschalen, ggf. jedoch auch aus mehr als zwei Teilen besteht. Hierzu ist es weiterhin bevorzugt vorgesehen, dass eine entsprechend der Form der Durchgangsöffnungen 25 trichter- bzw. kegelförmig gekrümmte Trennebene 30 derart angeordnet ist, dass sie im Bereich der Mittelpunkte der in radialer Richtung senkrecht angeordneten Querschnittsflächen der Durchgangsöffnungen 25 verläuft, wie dies anhand der Fig. 1 dargestellt ist. Dadurch entstehen eine untere und eine obere Halbschale des Halteelements 100, so dass sich das Halteelement 100 ohne Verwendung teurerer Kernzüge herstellen lässt.

Die Größe der Durchgangsöffnungen 25 ist derart an den Außendurchmesser des jeweiligen Kaminrohrs 10 angepasst, dass zwischen dem Kaminrohr 10 und der Wandung der Durchgangsöffnung 25 ein Spalt 31 gebildet wird, der insbesondere im Austrittsbereich 32 des Kaminrohrs 10 aus der Durchgangsöffnung 25 als Ringspalt 33 ausgebildet ist.

Insbesondere bei einer mehrteiligen Ausbildung des Halteelements 100 mit einer Trennebene 30 können zum Beispiel über die Länge der Durchgangsöffnungen 25 betrachtet gekrümmte Durchgangsöffnungen 25 ausgebildet werden, die über ihre Länge betrachtet zusätzlich optional unterschiedliche Querschnitte aufweisen. Dies kann dazu genutzt werden, dass im Eintrittsbereich 35 des Kaminrohrs 10 in das Halteelement 100 die Durchgangsöffnung 25 beispielsweise trichterförmig erweitert ist, oder aber eine Ausrundung 36 aufweist, die zum einen das Ein- bzw. Durchführen des jeweiligen Kaminrohrs 10 durch die Durchgangsöffnung 25 erleichtert, und zum anderen den Zutritt von relativ warmer Luft aus dem Abgaskamin 2 in den Spalt 31 begünstigt.

Wesentlich ist, dass die Form und/oder die Ausrichtung der Durchgangsöffnungen 25 im Halteelement 100 derart ist, dass das aus der Durchgangsöffnung 25 heraustretende Kaminrohr 10 in einem gegenüber der Horizontalen schrägen Winkel α verläuft. Es kann auch vorgesehen sein, dass entsprechend der Fig. 1 die Durchgangsöffnung 25 gebogen ausgebildet ist, so dass das Kaminrohr 10 in nahezu horizontaler Ausrichtung aus dem Halteelement 100 austritt (Winkel α gleich 90°) und damit insbesondere ein Kontakt des aus dem Kaminrohr 10 austretenden Abgases mit der Unterseite des Abschlusses 6 des Abzugskamins 5 vermieden wird.

Die Befestigung bzw. Fixierung des Kaminrohrs 10 im Haltelement 100 erfolgt von der Außenseite des Halteelements 100 her mittels eines separaten Bauteils, das Bestandteil der Einrichtung 50 ist und als Klemmelement 40 ausgebildet ist. Das Klemmelement 40 wird dabei in den Ringspalt 33 zwischen dem Kaminrohr 10 und der Durchgangsöffnung 25 eingesetzt und fixiert das Kaminrohr 10 in der Durchgangsöffnung 25 durch Klemmschluss. Hierzu ist es vorgesehen, wie insbesondere anhand der Fig.1 erkennbar ist, dass der Querschnitt des Klemmelements 40 in etwa keilförmig ausgebildet ist, derart, dass die Breite bzw. Wanddicke des Klemmelements 40 in Richtung des Austrittsbereichs 32 des Kaminrohrs 10 zunimmt. Aus einer Zusammenschau der Fig. 1 und 3 ist ferner erkennbar, dass das Klemmelement 40 als einstückiges Klemmelement 40 ausgebildet ist und aus zwei, in etwa halbkreisförmigen Klemmschalen 41, 42 besteht, die an einem sogenannten Filmscharnier 44 gelenkig miteinander verbunden sind.

Eine derartige Ausbildung des Klemmelements 40 lässt sich bevorzugt dadurch erreichen, dass das Klemmelement 40 aus Kunststoff besteht und beispielsweise als Spritzgussteil ausgebildet ist. Weiterhin kann es vorgesehen sein, dass ein flanschartig umlaufender Haltebereich 45 am Klemmelement 40 ausgebildet ist, der die manuelle Montage bzw. Demontage des Klemmelements 40 erleichtert. Auf der Seite der Unterseite des Kaminrohrs 10 kann an dem Klemmelement 40 weiterhin ein rinnenförmiger Ablaufbereich 46 angeformt sein, der bei einer Kondensation des Abgases am Austrittsbereich 32 des Kaminrohrs 10 dieses auffängt und gezielt derart ableitet, dass es z.B. nicht in die Durchgangsöffnung 25 oder aber an die Außenseite des Halteelements 100 gerät.

Die Montage des Kaminrohrs 10 in dem Halteelement 100 erfolgt dadurch, dass das Kaminrohr 10 von der Innenseite des Abgaskamins 2 durch nicht dargestellte Hilfsmittel, beispielsweise ein Seil, durch die Durchgangsöffnung 25 durchgezogen wird. Anschließend werden die beiden Klemmschalen 41, 42 des Klemmelements 40 um das Kaminrohr 10 herumgelegt und das Klemmelement 40 in den Ringspalt 33 eingeführt. Durch Zurückschieben des Kaminrohrs 10 in die Durchgangsöffnung 25 verklemmt das Klemmelement 40 in dem Ringspalt 33, hält dadurch das Kaminrohr 10 fest und dichtet das Kaminrohr 10 zur Durchgangsöffnung 25 hin ab. Zuletzt wird das Kaminrohr 10 abgelängt, so dass es beispielsweise bündig mit der Außenseite der Abschlussplatte 6 abschließt.

Das soweit beschriebene Halteelement 100 kann in vielfältiger Art und Weise abgewandelt bzw. modifiziert werden. So ist es beispielsweise denkbar, dass entsprechend der Fig. 2 das Halteelement 100 aus zwei Teilen 47, 48 besteht, die in einem Verbindungsbereich 49 dadurch verbunden sind, dass die beiden Teile 47, 48 jeweils kammartige Fortsätze 51, 52 aufweisen, die ineinander greifen und eine Anpassung der Breite des Halteelements 100 an die Breite des Abgaskamins 2 in Richtung des Doppelpfeils 54 ermöglichen, wobei durch die kammartige Ausbildung der Fortsätze 51, 52 eine Abdichtung des Halteelements 100 nach außen hin sichergestellt ist. Weiterhin können beispielsweise über die obere Stirnfläche 14 bzw. die untere Stirnfläche 15 des Halteelements 100 herausragende Zentrierfortsätze 55, 56 vorgesehen sein, die der Zentrierung des Halteelements 100 bzw. der Sicherung des Halteelements 100 zwischen dem Abgaskamin 2 und dem Abzugskamin 5 dienen.

### Bezugszeichenliste

- 1: Austrittsbereich
- 2: Abgaskamin
- 3: Abschlusselement
- 5: Abzugskamin
- 6: Abschlussplatte
- 7: Durchgangsöffnung
- 10: Kaminrohr
- 11: Austrittsbereich
- 13: Wand
- 14: Stirnfläche
- 15: Stirnfläche
- 16: Ausnehmung
- 17: Ausnehmung
- 19: Seitenwand
- 20: Seitenwand
- 21: Seitenwand
- 22: Seitenwand
- 25: Durchgangsöffnung
- 26: Verschlusselement
- 27: Verschlussdeckel
- 30: Trennebene
- 31: Spalt
- 32: Austrittsbereich
- 33: Ringspalt
- 35: Eintrittsbereich
- 36: Ausrundung
- 40: Klemmelement
- 41: Klemmschale
- 42: Klemmschale
- 44: Filmscharnier
- 45: Haltebereich
- 46: Ablaufbereich
- 47: Teil
- 48: Teil
- 49: Verbindungsbereich
- 50: Einrichtung
- 51: Fortsatz
- 52: Fortsatz
- 54: Doppelpfeil
- 55: Zentrierfortsatz
- 56: Zentrierfortsatz
- 100: Halteelement

- α: Winkel

## Patentansprüche

1. Einrichtung (50) zum Halten wenigstens eines Kaminrohres (10) in einem Austrittsbereich (1) eines Abgaskamins (2), wobei die Einrichtung (50) ein Halteelement (100) mit wenigstens einer Durchgangsöffnung (25) aufweist, durch die das Kaminrohr (10) hindurchgeführt ist, und wobei das Kaminrohr (10) im Bereich der Durchgangsöffnung (25) des Halteelements (100) fixiert ist,
**dadurch gekennzeichnet,**
**dass** das Halteelement (100) rahmenartig mit wenigstens einer Durchgangsöffnung (25) ausgebildet ist, dass der Abgaskamin (2) ein oberes Abschlusselement (3) aufweist, das auf das Halteelement (100) zumindest mittelbar aufsetzbar ist, und dass die wenigstens eine Durchgangsöffnung (25) derart im Halteelement (100) angeordnet ist oder eine derartige Form aufweist, dass das aus dem Halteelement (100) nach außen ragende Ende des Kaminrohres (10) in einem zur Längsachse des Abgaskamins (2) schrägen Winkel (α) verläuft.

2. Einrichtung nach Anspruch 1,
**dadurch gekennzeichnet,**
**dass** das Halteelement (100) aus Kunststoff, insbesondere aus eingefärbtem Polypropylen oder PVC, besteht, wobei dem Kunststoff vorzugsweise zusätzlich Füll- oder Hilfsstoff beigemengt sind.

3. Einrichtung nach Anspruch 1 oder 2,
**dadurch gekennzeichnet,**
**dass** das Halteelement (100) einteilig ausgebildet ist, und dass die wenigstens eine Durchgangsöffnung (25) als zylindrische oder kegelförmige Öffnung ausgebildet ist.

4. Einrichtung nach Anspruch 1 oder 2,
**dadurch gekennzeichnet,**
**dass** das Halteelement (100) wenigstens zweiteilig mit wenigstens einer entsprechend der Form und Anordnung der wenigstens einen Durchgangsöffnung (25) angeordneten Trennebene (30) ausgebildet ist, wobei die wenigstens eine Trennebene (30) im Bereich der wenigstens einen Durchgangsöffnung (25) verläuft.

5. Einrichtung nach einem der Ansprüche 1 bis 4,
**dadurch gekennzeichnet,**
**dass** das Halteelement (100) zur Formatanpassung an unterschiedliche Abmessungen des Austrittsbereichs (1) des Abgaskamins (2) aus zwei Teilen (47, 48) mit kammartig ineinandergreifenden Bereichen (51, 52) besteht, die gegeneinander vorzugsweise abgedichtet ausgebildet sind.

6. Einrichtung nach einem der Ansprüche 1 bis 5,
**dadurch gekennzeichnet,**
**dass** die Durchgangsöffnung (25) einen vorzugsweise zumindest bereichsweise runden Querschnitt aufweist, und dass zwischen dem Kaminrohr (10) und der Durchgangsöffnung (25) zumindest im Austrittsbereich (32) aus dem Halteelement (100), vorzugsweise jedoch über die gesamte Länge der Durchgangsöffnung (25), ein radial umlaufender Spalt (31) ausgebildet ist.

7. Einrichtung nach einem der Ansprüche 1 bis 6,
**dadurch gekennzeichnet,**
**dass** die Durchgangsöffnung (25) über deren Länge betrachtet eine gekrümmte Form aufweist.

8. Einrichtung nach einem der Ansprüche 1 bis 7,
**dadurch gekennzeichnet,**
**dass** der Eintrittsbereich (35) des Abgasrohres (10) in die Durchgangsöffnung (25) eine einer Einlaufrundung (36) ausgestattet oder trichterförmig erweitert ist.

9. Einrichtung nach einem der Ansprüche 1 bis 8,
**dadurch gekennzeichnet,**
**dass** das Halteelement (100) mehrere Durchgangsöffnungen (25) aufweist, und dass die Durchgangsöffnungen (25), durch die keine Abgasrohre (10) hindurchgeführt sind, mittels eines Verschlusselements (26), zumindest näherungsweise, dicht verschließbar sind.

10. Einrichtung nach Anspruch 9,
**dadurch gekennzeichnet,**
**dass** die Durchgangsöffnungen (25) in gleicher Höhe und vorzugsweise an verschiedenen Seitenwänden (19 bis 22) des Halteelements (100) angeordnet sind.

11. Einrichtung nach einem der Ansprüche 1 bis 10,
**dadurch gekennzeichnet,**
**dass** die Fixierung des Abgasrohrs (10) in der Durchgangsöffnung (25) des Halteelements (100) mittels eines separaten Bauteils erfolgt.

12. Einrichtung nach Anspruch 11,
**dadurch gekennzeichnet,**
**dass** das Bauteil als Klemmelement (40) ausgebildet ist, das in den Zwischenraum zwischen der Durchgangsöffnung (25) und dem Abgasrohr (10) auf der Seite des Austrittsbereichs (32) des Abgasrohrs (10) aus der Durchgangsöffnung (25) angeordnet ist.

13. Einrichtung nach Anspruch 11 oder 12,
**dadurch gekennzeichnet,**
**dass** das Bauteil das Abgasrohr (10) zur Durchgangsöffnung (25) hin abdichtet.

14. Einrichtung nach einem der Ansprüche 11 bis 13,
**dadurch gekennzeichnet,**
**dass** das Bauteil aus zwei Formhälften (41, 42) besteht, die an einem Filmscharnier (44) schwenkbar zueinander angeordnet sind.

15. Einrichtung nach Anspruch 14,
**dadurch gekennzeichnet,**
**dass** das Bauteil aus Kunststoff besteht und vorzugsweise wenigstens eine Anformung in Form eines Halteflansches (45) oder/und eines Ablaufbereichs (46) aufweist.
